# EUROPÄISCHE PATENTSCHRIFT

(11) **EP 1 754 831 B1**
(45) Veröffentlichungstag und Bekanntmachung des Hinweises auf die Patenterteilung: **12.10.2011**
(21) Anmeldenummer: 05017912.6
(22) Anmeldetag: 17.08.2005
(51) Int. Cl.: E01C 19/48, G07C 5/08, H01R 13/622, H01R 13/625

(54) **Strassenfertiger und Datenspeichervorrichtung**
Road finisher and data storage device
Finisseuse de route et dispositif de stockage de données

(43) Veröffentlichungstag der Anmeldung: 21.02.2007
(73) Patentinhaber: Joseph Vögele AG, 67067 Ludwigshafen/Rhein (DE)
(72) Erfinder: Eul, Achim, 68305 Mannheim (DE)
(74) Vertreter: Grünecker, Kinkeldey, Stockmair & Schwanhäusser Anwaltssozietät

(56) Entgegenhaltungen:
- EP-A- 0 790 353
- DE-A1- 10 138 120
- DE-A1-102004 005 266
- US-A1- 2001 036 762
- JANITZKI: "Professionelle Bodenverdichtung mit himmlischer Unterstützung" TIEFBAU, Oktober 2004 (2004-10), Seiten 650-653, XP009060193 Dachau

## Beschreibung

Die Erfindung betrifft einen Straßenfertiger der im Oberbegriff des Patentanspruchs 1 angegebenen Art.

Die Elektronikausstattung des aus der Praxis und aus dem auf der BAUMA 2004 verteilten Prospekt "SUPER 1800-1" Raupenfertiger, der Firma Joseph Vögele AG, bekannten Straßenfertiger umfasst eine bordeigene Zentralrecheneinheit im Bedienpult, sowie mehrere zentrale oder dezentrale speicherprogrammierbare Steuerungen und Controllereinheiten, mehrere zentrale oder dezentrale Eingangs-/Ausgangs-Module, Außensteuerstände, eine Motorelektronik, eine Generatorelektronik und diverse Sensorik- und Aktorik-Subsysteme, die direkt oder indirekt in einen Feldbus eingegliedert sind. Zum Betreiben des Straßenfertigers werden verschiedenartige Maschinenparameter mittels eingegebener Daten eingestellt, die zumindest überwiegend in der Zentralrecheneinheit als zentralem Datenspeicher gespeichert werden. Bei Ausfall der Zentralrecheneinheit gehen die eingestellten Maschinenparameter verloren, und es muss nach Reparatur oder Austausch der Zentralrecheneinheit eine Neuparametrierung durchgeführt werden. Da einzelne Subsysteme, oder die Zentralrecheneinheit und dgl. ausfallen können und dann in einem Servicefall ausgetauscht werden, ist es bekannt, die Maschinenparameter-Daten in mehreren Subsystemen innerhalb des Steuerungssystems redundant abzuspeichern, so dass nach einem Austausch einer Komponente die Maschinenparameter-Daten dennoch im System erhalten bleiben. Das redundante Abspeichern erfordert eine teure und leistungsfähige Ausbildung der für diese Aufgabe herangezogenen Subsysteme oder Komponenten und benötigt unzweckmäßig viele verteilte, hohe Speicherkapazitäten. Dennoch können Daten von den aktiven Komponenten verloren gehen.

Beispiele solcher Maschinenparameter sind: Drehzahlvorgaben, Pressleisten-und/oder Tamper-Drehzahlen und Versorgungs-Mengen, Einstellungen der Zuführund Verteilleistung des Einbauguts, Temperaturvorgaben für die Beheizung von Arbeitskomponenten, Anstellwinkel der Einbaubohle, Arbeitsbreite der Einbaubohle, Einstellungen der Einbauaggregate, Einbaumaterialvorlagemenge, Einbaudicke, Einstellvorgaben für Hydropumpen und/oder Hydromotoren, Einstellvorgaben der Nivellierautomatik, falls vorhanden, und dgl..

Bei dem aus EP 0 790 353 A bekannten Straßenfertiger kommunizieren Verarbeitungseinheiten über ein gemeinsames Bussystem und die Zentralrecheneinheit mit einem Bustreiber mit einem Bedientableau, das die Schnittstelle zwischen Mensch und Straßenfertiger darstellt. Sollwerte, oder Daten zur Steuerung und zum Einbau sind über eine Schnittstelle der Zentralrecheneinheit von außen von einer Diskette oder durch Datenfernübertragung eingebbar. Ferner sind Daten über Maschinenzustände, die die Zentralrecheneinheit verwaltet, bei Bedarf über eine Serviceschnittstelle an eine Diskette oder einen Papierausdruck oder an einen gesonderten Rechner übertragbar.

Aus einem Artikel der Zeitschrift TIEFBAU 10/2004 "Professionelle Bodenverdichtung mit himmlischer Unterstützung", Verfasser Janitzki, Boppard, ist ein Bodenverdichtungsgerät bekannt, das GPS-gestützt gesteuert wird. Projektdaten werden auf einen handelsüblichen Computer aufgespielt und dann mittels eines USB-Sticks auf einen Monitor in der Kabine des Verdichtungsgeräts übertragen. Im Betrieb aufgezeichnete und aufbereitete Daten werden über den USB-Stick zur Auswertung und Aufbereitung wieder auf den Computer rückübertragen. Da ein handelsüblicher USB-Stick den groben Arbeitsbedingungen in einem Verdichtungsgerät nicht gewachsen ist, wird der USB-Stick nur bei Bedarf angesteckt.

Ein aus DE 101 38 120 A bekanntes Flanschgehäuse für einen Stecker wird für die Bedienung numerisch gesteuerter Maschinen oder für speicherprogrammierbare Steuerungen verwendet. Der Stecker ist Teil einer USB-Schnittstelle, an die ein handelsüblicher USB-Stecker angeschlossen werden kann, um bei Bedarf eine Datenübertragung durchzuführen. Die USB-Schnittstelle ist gegen Umwelteinflüsse geschützt.

Aus DE 10 2004 005 266 A ist ein Verbinder mit Zugentlastung bekannt, mit dem über Kabel Netzwerkverbindungen zwischen industriell genutzten Maschinen hergestellt werden, wobei ein ungewolltes Ziehen oder erhöhte Vibrationsbeanspruchungen an einem Verbindungskabel den Stecker nicht aus der Buchse lösen dürfen. Der Stecker ist ein herkömmlicher Netzwerkstecker oder ein konventioneller USB-Stecker.

Ein aus US 2001/0036762 A bekannter Konnektorkörper ist an ein Anschlusskabel angeschlossen und enthält einen in-line-Konnektor in einem Behälter, der in dem geformten Körper enthalten ist. Eine Kupplungsmutter gestattet es, den Konnektorkörper mit einem Außengewinde eines Steckanschlusses zu verbinden. Über den Konnektorkörper besteht eine permanente Verbindung zu dem Kabel.

Der Erfindung liegt die Aufgabe zugrunde, einen Straßenfertiger der eingangs genannten Art zu schaffen, bei dem in einem für eine bereits vorhandene Parametrierung kritischen Servicefall eine Neuparametrierung vermieden werden kann.

Die gestellte Aufgabe wird mit den Merkmalen des Patentanspruchs 1 gelöst.

Die in der Zentralrecheneinheit eingestellten Maschinenparameter werden als Daten in der Datenspeichervorrichtung abgespeichert und stehen immer zur Verfügung. Bei einem Ausfall beispielsweise der Zentralrecheneinheit sind sämtliche vorher eingestellte Maschinenparameter gesichert und nach Behebung der Störung oder Austausch der Zentralrecheneinheit, bei Austausch des Bedienpults oder anderer Steuerkomponenten sofort wieder nutzbar. Die Datenspeichervorrichtung kann im Servicefall am Straßenfertiger verbleiben, so dass die Zentralrecheneinheit die Daten ohne zeitaufwändige Neuparametrierung wieder zu beschaffen vermag. Ist auch die Komponente des Steuersystems auszutauschen, an der die Datenspeichervorrichtung austauschbar angebracht ist, dann wird die Datenspeichervorrichtung abgenommen und nachfolgend wieder angebracht. Die Datenspeichervorrichtung bildet sozusagen eine dezentrale passive Aufbewahrungsstelle für die Maschinenparameter-Daten, wird regelmäßig aktualisiert, und entlastet die Zentralrecheneinheit und damit verbundene Subsysteme. Die Datenspeichervorrichtung und/oder der Datenaustauschanschluss kann in üblicher Weise abgesichert sein, um zu verhindern, dass bei einem Ausfall Daten verloren gehen oder ein zum Ausfall führender Fehler in die Datenspeichervorrichtung übertragen wird. Die Datenspeichervorrichtung ist passiv und deshalb besser zur Sicherung der Daten geeignet als aktive Komponenten oder Subsysteme im Straßenfertiger, die aufgrund ihrer Aktivität im Betrieb Schäden erleiden können.

Im Hinblick auf bequeme Handhabung ist der Datenaustauschanschluss ein Steckanschluss, wobei die Datenspeichervorrichtung einen lösbar in den Steckanschluss passenden Stecker aufweist. Der Austausch der Datenspeichervorrichtung ist somit bequem mit wenigen Handgriffen möglich.

Da die Umgebungsbedingungen in einem Straßenfertiger naturgemäß relativ grob sind, hat die Datenspeichervorrichtung ein stabiles und kompaktes, vorzugsweise annähernd zylindrisches, Außengehäuse, in welchem zumindest eine Mikrospeichereinheit, vorzugsweise mit einer internen Speicherlogik, untergebracht ist. Die Datenspeichervorrichtung ist ein kompaktes und kostengünstiges Straßenfertiger-Zubehörteil, das erheblichen mechanischen Belastungen widersteht.

Zweckmäßig wird der Datenaustauschanschluss in der Nähe der Zentralrecheneinheit stationär platziert, um kurze Übertragungswege sicherzustellen. Der Datenaustauschanschluss ist im oder am Bedienpult, vorzugsweise in einer Seitenwand oder in der Rückwand, angeordnet, wobei die Zentralrecheneinheit wie üblich im Bedienpult untergebracht sein kann. Wird in einem Servicefall das Bedienpult ausgewechselt, braucht die Datenspeichervorrichtung nur abgenommen und am neuen Bedienpult wieder angebracht zu werden, damit die dann in der Datenspeichervorrichtung vorhandene Parametrierung sofort wieder verfügbar ist.

Bei einer alternativen Ausführungsform kann der Datenaustauschanschluss auch an oder in einer üblicherweise am Führerstand angeordneten Elektronikbox angeordnet werden.

Besonders zweckmäßig wird der Datenaustauschanschluss an einem demontierbaren Gehäusedeckel vorgesehen, der im Servicefall abgenommen und an der Tauscheinheit wieder angebracht werden kann.

Um eine zufällige ungewollte oder unbefugte Abnahme der Datenspeichervorrichtung zu verhindern, ist es zweckmäßig, am Datenaustauschanschluss und/oder an der Datenspeichervorrichtung wenigstens ein Sicherungselement für die Steckverbindung vorzusehen. Dieses Sicherungselement umfasst beispielsweise einen Schraub-, Bajonett-, Rast- oder Spannbügel-Verschluss, der einerseits sicher, andererseits jedoch leicht zu bedienen ist. Gegebenenfalls ist dieser Verschluss sogar absperrbar, um eine unbefugte Abnahme der Datenspeichervorrichtung während Arbeitspausen zu verhindern. Der Verschluss schützt die galvanische Verbindung auch gegen Schmutz, Witterungseinflüsse oder aggressive Medien.

Bei einer bevorzugten Ausführungsform ist am Außengehäuse der Datenspeichervorrichtung eine den Stecker umgebende, ein inneres Gewinde oder ein inneres Bajonettelement aufweisende Überwurfmutter drehbar gehaltert, und wird der Steckanschluss des Datenaustauschanschlusses von einem Schutzkragen umgeben, der ein Gegengewinde oder ein Gegenbajonettelement aufweist. Gegebenenfalls kann die Datenspeichervorrichtung sogar über eine Kette oder dgl. unverlierbar und nicht entwendbar im Führerstand des Straßenfertigers gesichert sein.

In jedem Fall ist die Datenspeichervorrichtung baumaschinentauglich ausgebildet und, beispielsweise, gegen Datenverlust oder Störung bei der Datenübertragung abgeschirmt.

Eine Ausführungsform des Erfindungsgegenstandes wird anhand der Zeichnung erläutert. Es zeigen:
- Fig. 1: eine schematische Seitenansicht eines Straßenfertigers,
- Fig. 2: ein Detail des Führerstandes des Straßenfertigers von Fig. 1,
- Fig. 3: eine Perspektivansicht einer mobilen Datenspeichervorrichtung,
- Fig. 4: eine Perspektivansicht eines Datenaustauschanschlusses zum Anbringen der Datenspeichervorrichtung, und
- Fig. 5: die am Datenaustauschanschluss angebrachte Datenspeichervorrichtung.

Ein in Fig. 1 schematisch gezeigter Straßenfertiger F ist mit einem Chassis 1 auf einem Fahrwerk 2 fahrbar und weist einen vorneliegenden Gutbunker 3 auf, hinter dem sich ein Primärantriebsquelle 4 befindet. Am hinteren Ende des Chassis 1 ist eine Querverteilvorrichtung 5, z.B. ein Schneckenmechanismus, vorgesehen, hinter dem sich eine Einbaubohle 7 befindet, die mit Auslegern 6 an das Chassis 1 angeschlossen ist. Oberseitig ist hinter der Primärantriebsquelle 4 ein Führerstand 8 vorgesehen, in dem sich ein Bedienpult B befindet, in welchem beispielsweise eine Zentralrecheneinheit Z einer elektronischen Steuerungsvorrichtung des Straßenfertigers F untergebracht ist. Zu elektrischen Subsystemen des Straßenfertigers verläuft vom Bedienpult B eine Übertragungsstrecke 9. Die elektronische Steuerungsvorrichtung enthält ein Bussystem, z.B. einen Feldbus, an welchen mehrere zentrale oder dezentrale speicherprogrammierbare Steuerungen und Controllereinheiten, mehrere zentrale oder dezentrale IO-Module, Außensteuerstände, eine Motorelektronik, eine Generatorelektronik und diverse Sensorik- und Aktorik-Subsysteme angeschlossen sind. Diese Komponenten des Steuersystems werden zum Betreiben des Straßenfertigers für Steuer-, Regel- und Überwachungsfunktionen benutzt, wobei zumindest in einen Speicherbereich der zentralen Recheneinheit Z Maschinenparameter in Form von Daten eingegeben und gespeichert werden, auf die die elektronische Steuerungsvorrichtung im Betrieb des Straßenfertigers laufend zurückgreift und die, falls erforderlich, im Betrieb zwecks Umstellung an der zentralen Rechercheneinheit Z, bzw. an einer Anzeige- und Eingabesektion 11 des Bedienpults B geändert werden können. Die Maschinenparameter sind hierbei nicht nur einfache Grunddaten, die für verschiedene Straßenfertiger brauchbar sind, sondern auch Daten, die z.B. spezifisch für nur diesen Straßenfertiger und/oder dessen Einbauaufgabe brauchbar sind.

Fig. 2 ist eine Perspektivansicht des Bedienpults B im Führerstand 8 des Straßenfertigers F von Fig. 1. Das Bedienpult dient zur Prozessvisualisierung und weist neben Bedienungselementen die Eingabe- und Anzeigesektion 11 auf, beispielsweise mit mindestens einem Display oder einer Touchscreen od.dgl.. Vom Bedienpult B erstreckt sich der in einer Führung verlegte Übertragungsstrecke 9 zu den erwähnten Subsystemen bzw. zu einer nicht gezeigten Elektronikbox, die an geeigneter Stelle, meist im Führerstandsbereich angeordnet ist. Die Zentralrecheneinheit Z ist mit ihrem Speicherbereich beispielsweise in das Bedienpult B integriert. Am Bedienpult B, beispielsweise in einer Rückenwand oder Unterseite (oder in der Seitenwand 10) ist an geeigneter Stelle ein Datenaustauschanschluss 12 vorgesehen, an welchem eine Datenspeichervorrichtung P abnehmbar angebracht ist. Die Datenspeichervorrichtung P enthält zumindest eine Mikrospeichereinheit, und, vorzugsweise, eine Speicherlogik. Die Datenspeichervorrichtung P kann (nicht gezeigt) beispielsweise über eine Kette oder dgl. diebstahlsicher im Führerstand verankert sein.

Die Datenspeichervorrichtung P ist baumaschinentauglich ausgebildet und wird über den Datenaustauschanschluss 12 an die Zentralrecheneinheit angeschlossen, um die dort einzustellenden Maschinenparameter in Form von Daten abzuspeichern oder zu überspielen. Bei Austausch der Zentralrecheneinheit Z in einem Serivcefall sind die zuvor eingestellten Maschinenparameter umgehend wieder verfügbar. Bei Austausch des Bedienpults B wird die Datenspeichervorrichtung P abgenommen und am neuen Bedienpult B wieder angebracht, um der Zentralrecheneinheit Z umgehend wieder die Daten der Maschinenparameter zu übermitteln. Die Übermittlung kann entweder automatisch erfolgen, z.B. beim Systemstart oder über die Anzeige- und Eingabesektion 11 veranlasst werden. Die Datenspeichervorrichtung P wird zweckmäßig als Zubehörteil des Straßenfertigers F mit diesem an den Kunden geliefert.

Die Datenspeichervorrichtung P in Fig. 3 weist ein robustes, baumaschinentaugliches, beispielsweise annähernd zylindrisches, Außengehäuse 13 auf, in dem die zumindest eine Mikrospeichereinheit und gegebenenfalls die Speicherlogik untergebracht sind. Das Außengehäuse 13 kann aus Kunststoff bestehen und ist zweckmäßigerweise gegebenenfalls verstärkt und/oder abgeschirmt. An einem Ende des Außengehäuses 13 ist ein Stecker 14 angeformt, in welchem sich Anschlusskontakte 15 befinden. Ferner ist, zweckmäßigerweise, am Außengehäuse 13 eine Überwurfmutter 16 drehbar angebracht, die zur Sicherung und zum Schutz der Steckverbindung nach Anbringen der Datenspeichervorrichtung am Datenaustauschanschluss 12 verwendet wird. Die Überwurfmutter 16 bildet ein Sicherungselement und ist gegebenenfalls absperrbar.

In Fig. 4 ist eine Abdeckplatte 17 beispielsweise in der Rückenwand oder Unterwand des Bedienpults B mit Befestigungselementen 18 festgelegt. In der Abdeckplatte 17 ist der Datenaustauschanschluss 12 untergebracht, der als Steckanschluss ausgebildet ist und Steckkontakte 19 enthält. Zum Schutz der Steckkontakte und der Steckverbindung ist ein den Steckanschluss umgebender Schutzkragen 20 vorgesehen, der mit einem Außengewinde 21 für die Überwurfmutter 16 versehen ist. Gegebenenfalls wird anstelle einer Schraubverbindung ein Bajonett-Rast- oder Spannbügelverschluss zum Festlegen der Datenspeichervorrichtung P und zum Schutz und gegebenenfalls zur Abdichtung der Steckverbindung benutzt.

Fig. 5 verdeutlicht die ordnungsgemäß angebrachte Datenspeichervorrichtung P, die mit der Überwurfmutter 16 an der Abdeckplatte 17 festgelegt ist.

Bei einer alternativen Ausführungsform könnte der Datenaustauschanschluss 12 für die Datenspeichervorrichtung P an anderer, geeigneter Stelle im Führerstand 8 des Straßenfertigers F platziert sein, z.B. nahe bei der Zentralrecheneinheit Z, und gegebenenfalls an der Elektronikbox der elektronischen Steuerungsvorrichtung. Da die Maschinenparameter-Daten redundant in der passiven Datenspeichervorrichtung P gespeichert und gesichert sind, entfällt in einem Servicefall beispielsweise bei Austausch der Zentralrecheneinheit Z und/oder des Bedienpults B eine Neuparametrierung der elektronischen Steuervorrichtung, da die erforderlichen schon früher beschafften und gespeicherten Daten aus der Datenspeichervorrichtung verfügbar sind.

## Patentansprüche

1. Straßenfertiger (F), mit einer elektronischen Steuerungsvorrichtung, die ein Bedienpult (B) und eine über ein Bussystem mit elektronischen Subsystemen verbundene Zentralrecheneinheit (Z) sowie eine Eingabe- und Anzeigesektion (11) und einen Speicherbereich für Maschinenparameter-Daten umfasst, wobei zur Parametrierung des Straßenfertigers die Maschinenparameter als Daten zumindest in der Zentralrecheneinheit (Z) einstellbar und speicherbar sind, und wobei am Straßenfertiger (F) wenigstens ein mit der Zentralrecheneinheit (Z) verbundener, bidirektionaler Datenaustauschanschluss (12) vorgesehen ist, **dadurch gekennzeichnet, dass** zur redundanten Abspeicherung und Sicherung zumindest der in der Zentralrecheneinheit (Z) gespeicherten Maschinenparameter-Daten an dem Datenaustauschanschluss (12) mit einem Stecker (14) eine passive Datenspeichervorrichtung (P) zum Verbleib im Straßenfertiger (F) angesteckt ist, die mit einem zumindest eine Mikrospeichereinheit enthaltenden Außengehäuse (13) baumaschinentauglich ausgebildet ist.

2. Straßenfertiger nach Anspruch 1, **dadurch gekennzeichnet, dass** der Datenaustauschanschluss (12) in der Nähe der Zentralrecheneinheit (Z) am oder im Bedienpult (B), vorzugsweise in einer Rückenwand oder einer Seitenwand (10), angeordnet ist.

3. Straßenfertiger nach Anspruch 1, **dadurch gekennzeichnet, dass** der Datenaustauschanschluss (12) an oder in einer im Führerstand (8) des Straßenfertigers (F) angeordneten Elektronikbox angeordnet ist.

4. Straßenfertiger nach Anspruch 2 oder 3, **dadurch gekennzeichnet, dass** der Datenaustauschanschluss (12) an einem demontierbaren Gehäusedeckel (17) angebracht ist.

5. Straßenfertiger nach Anspruch 1, **dadurch gekennzeichnet, dass** das Außengehäuse (13) kompakt und, vorzugsweise, annähernd zylindrisch ausgebildet ist, und neben der zumindest einen Mikrospeichereinheit eine interne Speicherlogik enthält.

6. Straßenfertiger nach Anspruch 1, **dadurch gekennzeichnet, dass** das Außengehäuse (13) aus Kunststoff mit einer Verstärkung gegen mechanische Belastungen und/oder einer Abschirmung gegen Datenverlust ausgebildet ist.

7. Straßenfertiger nach Anspruch 1, **dadurch gekennzeichnet, dass** am Datenaustauschanschluss (12) und/oder an der Datenspeichervorrichtung (P) wenigstens ein Sicherungselement für die Steckverbindung vorgesehen ist, vorzugsweise ein Schraub-, Bajonett-, Rast- oder Spannbügel-Verschluss.

8. Straßenfertiger nach Anspruch 5, **dadurch gekennzeichnet, dass** am Außengehäuse (13) eine einen Stecker (14) umgebende, ein inneres Gewinde oder ein inneres Bajonettelement aufweisende Überwurfmutter (16) drehbar gehaltert ist, und dass der Steckanschluss des Datenaustauschanschlusses (12) von einem Schutzkragen (20) umgeben ist, der ein Gegengewinde oder ein Gegenbajonettelement (21) aufweist.

## Claims

1. Road finisher (F) having an electronic control device comprising a control panel (6) and a central computing unit (Z) connected via a bus system to electronic sub-systems as well as an inputting and indicating section (11) and a storage area for machine parameter data, wherein for a parametrisation of the road paver the machine parameters are set stored as data at least in the central computing unit (Z), and wherein at least one bidirectional data exchange port (12) is provided at the road finisher (F) which is connected with the central computing unit (Z), **characterised in that** for redundantly storing and safeguarding of machine parameter data stored at least in the central computing unit (Z) a passive data storage device (P) is plugged-in with a plug (14) into the data exchange port (12), the data storage device (P) remaining in the road finisher (F) and being suitably adapted to a construction machine by means of an outer housing (13) containing at least one micro-storage unit.

2. Road finisher according to claim 1, **characterised in that** the data exchange port (12) is arranged in the vicinity of the central computing unit (Z) at or within the control panel (B), preferably, in a rear wall or a side wall (10).

3. Road finisher according to claim 1, **characterised in that** the data exchange port (12) is arranged at or in an electronic box which is provided in the operator's platform (8) of the road finisher (F).

4. Road finisher according to claim 2 or 3, **characterised in that** the data exchange port (12) is provided at a dismountable housing cover lid (17).

5. Road finisher according to claim 1, **characterised in that** the outer housing (13) is compact and, preferably, substantially cylindrical, and contains in addition to the at least one micro-storage unit an internal storage logic.

6. Road finisher according to claim 1, **characterised in that** the outer housing (13) is made from plastic material having a reinforcement against mechanical loads and/or having a shielding against data loss.

7. Road finisher according to claim 1, **characterised in that** at least one securing element for the plug-in connection is provided at the data exchange port (12) and/or at the data storage device (P), preferably a threadable closure, a bayonet closure, a ratchet closure or a clamp clip closure.

8. Road finisher according to claim 5, **characterised in that** a cap nut (16) is rotatably secured at the outer housing (13), that the cap nut (16) surrounds the plug (14) and comprises an internal thread or an internal bayonet element, and that the plug-in terminal of the data exchange port (12) is surrounded by a protecting collar (20) comprising a counter thread or a counter bayonet element (21).

## Revendications

1. Finisseuse de routes (F) avec un dispositif de commande électronique qui comprend un pupitre de commande (B) et une unité de calcul centrale (Z) reliée par un système de bus à des sous-systèmes électroniques, ainsi qu'une section d'entrée et d'affichage (11) et une zone de stockage pour des données de paramètres de machine, étant précisé que pour le paramétrage de la finisseuse, les paramètres de machine sont aptes à être réglés et stockés sous forme de données au moins dans l'unité de calcul centrale (Z), et qu'il est prévu sur la finisseuse (F) au moins un raccordement d'échange de données bidirectionnel (12) relié à l'unité de calcul centrale (Z), **caractérisée en ce que** pour un stockage et une sûreté redondants des données de paramètres de machine, au moins, qui sont stockés dans l'unité de calcul centrale (Z) au niveau du raccordement d'échange de données (12) avec une fiche (14), il est prévu, branché à demeure dans la finisseuse (F), un dispositif de stockage de données passif (P) qui est pourvu, d'une manière compatible avec des engins de chantier, d'un boîtier extérieur (13) contenant au moins une micro-unité de stockage.

2. Finisseuse de routes selon la revendication 1, **caractérisée en ce que** le raccordement d'échange de données (12) est disposé près de l'unité de calcul centrale (Z) sur ou dans le pupitre de commande (B), de préférence dans une paroi arrière ou une paroi latérale (10).

3. Finisseuse de routes selon la revendication 1, **caractérisée en ce que** le raccordement d'échange de données (12) est disposé sur ou dans un boîtier électronique disposé dans le poste de conduite (8) de la finisseuse (F).

4. Finisseuse de routes selon la revendication 2 ou 3, **caractérisée en ce que** le raccordement d'échange de données (12) est installé dans un couvercle de boîtier démontable (17).

5. Finisseuse de routes selon la revendication 1, **caractérisée en ce que** le boîtier extérieur (13) est compact et a de préférence une forme au moins approximativement cylindrique, et contient en plus de ladite micro-unité de stockage une logique de stockage interne.

6. Finisseuse de routes selon la revendication 1, **caractérisée en ce que** le boîtier extérieur (13) est en matière plastique avec un renforcement à l'encontre des contraintes mécaniques et/ou avec une protection contre la perte de données.

7. Finisseuse de routes selon la revendication 1, **caractérisée en ce qu'**il est prévu sur le raccordement d'échange de données (12) et/ou sur le dispositif de stockage de données (P) au moins un élément de protection pour la liaison enfichable, de préférence une fermeture à vis, à baïonnette, à enclenchement ou à étrier de tension.

8. Finisseuse de routes selon la revendication 5, **caractérisée en ce qu'**un écrou-raccord (16) qui entoure une fiche (14) et qui présente un filetage intérieur ou un élément à baïonnette intérieur est monté en rotation sur le boîtier extérieur (13), et **en ce que** le raccordement enfichable du raccordement d'échange de données (12) est entouré par une collerette de protection (20) qui présente un filetage opposé ou un élément à baïonnette opposé (21).
